# EUROPÄISCHE PATENTANMELDUNG

(11) **EP 0 931 858 A1**
(43) Veröffentlichungstag der Anmeldung: **28.07.1999**
(21) Anmeldenummer: 98100338.7
(22) Anmeldetag: 10.01.1998
(51) Int. Cl.: C25D 7/04, H01R 39/64, B41C 1/18

(54) **Vorrichtung zum galvanischen Behandeln eines drehend antreibbaren Körpers**

(71) Anmelder: MDC Max Dätwyler Bleienbach AG, CH-3368 Bleienbach (CH)
(72) Erfinder: Dätwyler, Max, 3368 Bleienbach (CH)
(74) Vertreter: Patentanwälte Schaad, Balass, Menzl & Partner AG

(57) **Zusammenfassung**

Eine Vorrichtung zum galvanischen Behandeln eines drehend antreibbaren Körpers (1) in einer Elektolytwanne, insbesondere zum Aufkupfern und/oder Verchromen von Tiefdruckzylindern, ist mit einer Stromübertragungsvorrichtung (6) ausgestattet. Diese weist einen mit dem Körper (1) mitdrehenden Teil (eine Stromübertragungshülse (16)) sowie einen stationären Teil (einen Lagerkörper (17)) auf. Die Stromübertragung von einem zum anderen Teil erfolgt über ein in einem geschlossenen Raum (20, 41, 38, 40) vorhandenes und sich bei Raumtemperatur im flüssigen Zustand befindendes Metall oder eine Metallegierung. Die Stromübertragungsvorrichtung (6) ermöglicht eine absolut staubfreie Übertragung von hohen Strömen; ausserdem kann auch das zum Drehen des mitdrehenden Teiles erforderliche Drehmoment erheblich reduziert werden, da die durch einen relativ hohen Anpressdruck der bisher zur Stromübertragung erforderlichen Kohlenbürsten bedingte Reibung wegfällt.

## Beschreibung

Die Erfindung betrifft eine Vorrichtung gemäss dem Oberbegriff des Anspruches 1.

Eine Vorrichtung dieser Art ist beispielsweise aus der EP-A1 0 226 011 bekannt. Bei dieser zur Behandlung von Druckzylindern bestimmten Vorrichtung erfolgt die Stromübertragung für den Galvanisierungsvorgang vom stationären zum mitdrehenden Teil über Kohlenbürsten. Dabei muss jedoch gewährleistet sein, dass durch den Abrieb entstehender Kohlenstaub nicht auf die zu galvanisierende Fläche gelangt. Andernfalls können beispielsweise beim Aufkupfern von Tiefdruckzylindern kleine pickelartige Erhöhungen oder Inseln entstehen, so dass es erforderlich ist, einen solchen Zylinder nochmals abzufräsen oder abzudrehen und neu aufzukupfern.

Ferner kann der Kohlenstaub in Verbindung mit Kondenswasser zur isolierten Lagerung des Druckzylinders bestimmte Isolierteile leitend überbrücken und dadurch einen Kurzschluss zwischen dem Druckzylinder und Masse verursachen. Erfolgt anderseits eine Brückenbildung zwischen den stromführenden Teilen und der das Elektrolytbad enthaltenden Wanne, so kann es zur unerwünschten Aufkupferung dieser Wanne kommen.

Der vorliegenden Erfindung liegt die Aufgabe zugrunde, eine Vorrichtung zum galvanischen Behandeln eines drehend antreibbaren Körpers zu schaffen, bei der die Bildung von Kohlenstaub mit Sicherheit vermieden wird und dennoch die Übertragung von hohen Strömen gewährleistet ist.

Diese Aufgabe wird erfindungsgemäss durch eine Vorrichtung mit den Merkmalen des Anspruches 1 gelöst.

Bei der erfindungsgemässen Lösung ist nicht nur eine absolut staubfreie Übertragung von hohen Strömen gewährleistet, sondern auch das zum Drehen des mitdrehenden Teils erforderliche Drehmoment kann erheblich reduziert werden, da die durch einen relativ hohen Anpressdruck der bisher erforderlichen Kohlenbürsten bedingte Reibung wegfällt.

Die Erfindung wird im folgenden anhand der Zeichnung näher erläutert.

Es zeigen:
- Fig. 1: im Längsschnitt ein Ausführungsbeispiel einer Stromübertragungsvorrichtung als Teil einer Vorrichtung zum Galvanisieren eines drehend antreibbaren Zylinders;
- Fig. 2: die Stromübertragungsvorrichtung nach Fig. 1 im vergrösserten Masstab; und
- Fig. 3: einen Schnitt nach Linie III-III in Fig. 1 im vergrösserten Masstab.

Ein Antriebs- und Lagerungssystem für den galvanisch zu behandelnden Körper, insbesondere einen Druckzylinder, ist beispielsweise aus der EP-A1 0 226 011 an sich bekannt; in der Zeichnung ist ein ähnliches System mit dünnen Linien angedeutet. Nachstehend wird daher nur der für das Verständnis notwendige Aufbau kurz beschrieben.

In Fig. 1 ist schematisch ein an einem Ende der nicht dargestellten Elektrolytwanne vorgesehener Teil eines Antriebs- und Lagerungssystems 3 für den zu behandelnden Körper, beispielsweise einen Druckzylinder 1, angedeutet. Das Antriebs- und Lagerungssystem 3 bildet einen Teil einer gegenüber dem Druckzylinder 1 axial verschiebbaren Einheit 4; in Fig. 1 ist diejenige Endstellung gezeigt, in welcher der Druckzylinder 1 mit seinem Wellenende 2 mit dem Antriebs- und Lagerungssystem 3 wirkverbunden ist und in diesem mittels einer Spannzange 5 zentriert gehalten wird. In dieser Endstellung wird mittels einer den Erfindungsgegenstand bildenden Stromübertragungsvorrichtung 6 Strom von einem mit einer nicht dargestellten Stromquelle verbundenen Stromleiter 7 dem Druckzylinder 1 zugeführt. Die Stromübertragungsvorrichtung 6 sowie auch der Stromleiter 7 gehören ebenfalls zu der axial verschiebbaren Einheit 4, der letztere wird vom tragenden Teil der Einheit 4 elektrisch isoliert.

Zur Freigabe des Druckzylinders 1 wird die ganze Einheit 4 und somit das Antriebs- und Lagerungssystem 3 mit der Spannzange 5 sowie auch die Stromübertragungsvorrichtung 6 weg vom Druckzylinder 1, d.h. in der Darstellung nach links, verschoben.

Das Antriebs- und Lagerungssystem 3 umfasst ein mit einem nicht dargestellten Drehantrieb in Antriebsverbindung stehendes Pinolenrohr 10. Die Drehbewegung des Pinolenrohres 10 wird über die mit dem Pinolenrohr 10 verbundene Spannzange 5 auf den Druckzylinder 1 übertragen.

Die Freigabe des Wellenendes 2 von der Spannzange 5 beim Verschieben der Einheit 4 weg vom Druckzylinder 1 wird durch einen im Innern des Pinolenrohres 10 angeordneten, mit diesem mitbewegten, jedoch axial in Richtung auf das Wellenende 2 hin federbelasteten Abstosser 11 unterstützt.

Im folgenden wird nun die erfindungsgemässe Stromübertragungsvorrichtung 6 anhand der Fig. 2 und 3 näher beschrieben.

Zur Stromübertragungsvorrichtung 6 gehört eine auf das Pinolenrohr 10 aufgesetzte und mit diesem mitdrehende Stromübertragungshülse 16 aus einem elektrisch leitenden Metall, die in einem stationären Lagerkörper 17 drehbar gelagert und zentriert angeordnet ist, wie weiter unten beschrieben wird. Der Lagerkörper 17 ist in einer ebenfalls stationären Lageraufnahmehülse 18 eingesetzt.

In Längsrichtung des Lagerkörpers 17 gesehen in der Mitte weist der Lagerkörper 17 einen ringförmigen Innenteil 19 auf. Zwischen dem ringförmigen Innenteil 19 und der Stromübertragungshülse 16 ist ein ringförmiger Raum 20 vorhanden, der in axialer Richtung durch je einen im Innern des Lagerkörpers 17 angeordneten, die Stromübertragungshülse 16 umgebenden und mit einer Dichtung 25a versehenen Dichtungsring 25 begrenzt ist.

Zwischen dem Dichtungsring 25 und den Stirnflanken des Innenteils 19 ist je ein Gleitring 26 angeordnet.

Jeder Dichtungsring 25 wird mittels einer axial gerichteten, in einem Federdruckring 28 angeordneten Feder 27 in Richtung auf den Innenteil 19 bzw. den Raum 20 hin gedrückt; die zur axialen Fixierung der Federdruckringe 28 vorgesehenen Sicherungsringe sind mit 29 bezeichnet. An den Sicherungsringen 29 ist zur anderen Seite axial je eine Lagerungseinheit 30 abgestützt, die anderseits jeweils über eine Tellerfeder 31 an einem durch einen Sicherungsring 33 im Lagerkörper 17 axial fixierten Anschlagring 32 anliegt. Durch die beiden Lagerungseinheiten 30 wird die Stromübertragungshülse 11 im Lagerkörper 12 radial gelagert und zentriert. Die Lagerungseinheiten 30 sind in nicht dargestellten Weise vom Lagerkörper 17 elektrisch isoliert.

Im Bereich des Innenteiles 19 (in Längsrichtung des Lagerkörpers 17 gesehen) weist der Lagerkörper 17 auf seiner oberen Aussenseite einen die Lageraufnahmehülse 18 radial durchdringenden und nach oben vorstehenden Flansch 37 auf, dessen in sich geschlossene Wandung einen Innenraum 38 umschliesst. Der Flansch 37 weist vorzugsweise eine zylindrische Form auf, könnte aber auch rechteckig ausgebildet sein. In den Innenraum 38 ragt mit seinem unteren Ende 7a der Stromleiter 7 hinein. Ein einerseits am Flansch 37, anderseits an einer Aussenwand 7b des Stromleiters 7 befestigter Faltenbalg 39 aus einem elastisch nachgiebigem Material, vorzugsweise Kunststoff, umschliesst einen Raum 40, der mit dem Innenraum 38 verbunden ist und diesen abschliesst. Die Räume 40, 38 sind über einen Durchlass 41 mit dem ringförmigen, die Stromübertragungshülse 16 umgebenden Raum 20 verbunden.

Wie aus Fig. 3 ersichtlich ist der Stromleiter 7 mit zwei spiegelbildlich und schräg zu seiner Achse angeordneten, mit Schraubenverschlüssen 46 verschliessbaren Einfüllöffnungen 45 versehen, die gemeinsam in den zwischen dem Stromleiterende 7a und dem Flansch 37 vorhandenen Innenraum 38 münden. Über diese Einfüllöffnungen 45 wird in die miteinander verbundenen und zusammen einen geschlossenen Raum bildenden Räume 38, 40, 41 und 20 als stromübertragenes Medium ein Metall oder eine Metallegierung eingefüllt, das sich bei Raumtemperatur, d. h. im Temperaturbereich zwischen 18°C bis 35°C, vorzugsweise bei 20°C bis 30°C, im flüssigen Zustand befindet, ohne dass ein Aufheizen desselben nötig ist.

Über das flüssige Metall oder die Metallegierung wird der für den Galvanisierungsvorgang notwendige Strom vom Stromleiter 7 der rotierenden Stromübertragungshülse 16 zugeführt und von dieser über die ebenfalls aus elektrisch leitendem Metall hergestellte Spannzange 5 an das Wellenende 2 und den zu behandelnden Druckzylinder 1 übertragen. Es wäre allerdings durchaus möglich, die Stromübertragung von der Stromübertragungshülse 16 auf den Druckzylinder 1 anders zu realisieren, als über die Spannzange 5. Beispielsweise bei einem mittels Zentrierspitzen gelagerten Druckzylinder könnte der Strom von der Stromübertragungshülse der Stirnwand des Druckzylinders zugeführt werden.

Auf der dem Flansch 37 gegenüberliegenden Seite ist der Lagerkörper 17 mit einer in den Raum 20 mündenden, durch eine Schraube 48 verschliessbaren Auslassöffnung 47 zum Entleeren der Räume 20, 41, 38, 39 und 45 versehen.

Falls nötig, kann das flüssige Metall oder die Metallegierung gekühlt werden (beispielsweise bei starker Wärmeentwicklung im Betrieb). Zu diesem Zweck sind spiralförmige Kühlräume 50 im Lagerkörper 17 bzw. zwischen dem Lagerkörper 17 und der Lageraufnahmehülse 18 vorgesehen. Die Einfüllöffnungen für das Kühlmedium sind mit 51 bezeichnet. Durch Abkühlung des Lagerkörpers 17 wird auch das sich in diesem befindende flüssige Metall oder Metallegierung abgekühlt, jedoch nie so stark, als dass es fest würde.

## Patentansprüche

1. Vorrichtung zum galvanischen Behandeln eines drehend antreibbaren Körpers (1) in einer Elektolytwanne, insbesondere zum Aufkupfern und/oder Verchromen von Tiefdruckzylindern, mit Mitteln (3) für die Lagerung und den Drehantrieb des zu behandelnden Körpers (1) sowie mit einer einen stationären und einen mit dem Körper (1) mitdrehenden Teil (17; 16) aufweisenden Stromübertragungsvorrichtung (6), dadurch gekennzeichnet, dass die Stromübertragung von einem zum anderen Teil der Stromübertragungsvorrichtung (6) über ein in einem geschlossenen Raum (20, 41, 38, 40) vorhandenes und sich bei Raumtemperatur im flüssigen Zustand befindendes Metall oder eine Metallegierung erfolgt.

2. Vorrichtung nach Anspruch 1, dadurch gekennzeichnet, dass die Schmelztemperatur des als Stromübertragungsmedium verwendeten Metalls oder der Metallegierung im Temperaturbereich zwischen 18°C und 35°C, vorzugsweise zwischen 20°C und 30°C liegt.

3. Vorrichtung nach Anspruch 1 oder 2, dadurch gekennzeichnet, dass Mittel (50, 51) zur Kühlung des flüssigen Metalls oder der Metallegierung als Schutz gegen zu starkes Erhitzen im Betrieb vorhanden sind.

4. Vorrichtung nach einem der Ansprüche 1 bis 3, dadurch gekennzeichnet, dass die Stromübertragungsvorrichtung (6) eine mit dem Körper (1) mitdrehende, metallene Stromübertragungshülse (16) aufweist, die in einem stationären Lagerkörper (17) gelagert ist, wobei der für die Aufnahme des flüssigen Metalls oder der Metallegierung vorgesehene, geschlossene Raum (20, 41, 38, 40) einen ringförmigen, zwischen der Stromübertragungshülse (16) und einem ringförmigen Innenteil (19) des Lagerkörpers (17) vorhandenen Raum (20) umfasst.

5. Vorrichtung nach Anspruch 4, dadurch gekennzeichnet, dass der zwischen der Stromübertragungshülse (16) und dem ringförmigen Innenteil (19) des Lagerkörpers (17) vorhandene ringförmige Raum (20) axial durch je einen in Richtung auf den Innenteil (22) hin mittels einer Feder (27) angedrückten Dichtungsring (25) begrenzt ist.

6. Vorrichtung nach Anspruch 4 oder 5, dadurch gekennzeichnet, dass der Lagerkörper (17) mit einem radial gerichteten Flansch (37) versehen ist, dessen Wandung einen Innenraum (38) umschliesst, in welchen ein Stromleiter (7) mit seinem Ende (7a) hineinragt, wobei der Innenraum (38) über einen Durchlass (41) mit dem ringförmigen, zwischen der Stromübertragungshülse (16) und dem Innenteil (19) vorhandenen Raum (20) verbunden ist und einen Teilraum des geschlossenen, für die Aufnahme des flüssigen Metalls oder der Metallegierung vorgesehenen Raumes (20, 41, 38, 40) bildet.

7. Vorrichtung nach Anspruch 6, dadurch gekennzeichnet, dass ein einerseits am Flansch (37), anderseits an einer Aussenwand (7b) des Stromleiters (7) befestigter Faltenbalg (39) aus einem elastisch nachgiebigem Material, vorzugsweise Kunststoff, einen Raum (40) umschliesst, der mit dem durch die Wandung des Flansches (37) begrenzten Innenraum (38) verbunden ist und diesen abschliesst.

8. Vorrichtung nach Anspruch 6 oder 7, dadurch gekennzeichnet, dass der Stromleiter (7) mit verschliessbaren Einfüllöfnungen (45) für das flüssige Metall oder die Metallegierung versehen ist, die in den durch die Wandung des Flansches (37) begrenzten Innenraum (38) münden.

9. Vorrichtung nach einem der Ansprüche 4 bis 8, dadurch gekennzeichnet, dass der Lagerkörper (17) mit einer verschliessbaren, in den ringförmigen, zwischen der Stromübertragungshülse (16) und dem Innenteil (19) vorhandenen Raum (20) mündenden Auslassöffnung (47) zur Entleerung des geschlossenen Raumes (20, 41, 38, 40).

10. Vorrichtung nach einem der Ansprüche 3 bis 9, dadurch gekennzeichnet, dass zwischen dem Lagerkörper (17) und einer diesen umgebenden Lageraufnahmehülse (18) spiralförmige Kühlräume (50) für ein das flüssige Metall oder die Metallegierung gegen zu starkes Erhitzen schützendes Kühlmedium.
